# EUROPÄISCHE PATENTSCHRIFT

(11) **EP 1 910 589 B1**
(45) Veröffentlichungstag und Bekanntmachung des Hinweises auf die Patenterteilung: **12.11.2008**
(21) Anmeldenummer: 06776524.8
(22) Anmeldetag: 31.07.2006
(51) Int. Cl.: C25D 13/22

(54) **ELEKTRO-TAUCHLACKIERVORRICHTUNG**
ELECTRO DIPPING DEVICE
DISPOSITIF DE PEINTURE PAR IMMERSION ELECTRIQUE

(30) Priorität: 06.08.2005 DE 102005037174
(43) Veröffentlichungstag der Anmeldung: 16.04.2008
(73) Patentinhaber: EISENMANN Anlagenbau GmbH & Co. KG, 71032 Böblingen (DE)
(72) Erfinder: NOLLER, Thomas, 70563 Stuttgart (DE)
(74) Vertreter: Ostertag, Ulrich
(86) Internationale Anmeldenummer: PCT/EP2006/007561
(87) Internationale Veröffentlichungsnummer: WO 2007/017153

(56) Entgegenhaltungen:
- DE-A1- 3 005 810
- DE-A1- 10 326 605
- DE-C2- 19 942 556

## Beschreibung

Die Erfindung betrifft eine Elektro-Tauchlackiervorrichtung mit
a) einem Lackbad;
b) einer Fördereinrichtung, mit der die zu lackierenden Werkstücke im Durchlaufverfahren in das Lackbad eingetaucht, durch dieses hindurch bewegt und wieder herausgehoben werden können;
c) einer Spannungsquelle;
d) in dem Lackbad längs des Bewegungsweges der Werkstücke angeordneten Elektroden, die mit einem ersten Pol der Spannungsquelle verbunden sind;
e) einer Kontaktschiene, die sich entlang des Bewegungsweges der Werkstücke erstreckt und mit dem zweiten Pol der Spannungsquelle verbunden ist;
f) für jedes Werkstück einer Kontakteinrichtung, die mit der Kontaktschiene in Verbindung steht;
g) mindestens einer Steuerung, mit welcher die an jedem Werkstück liegende Spannung während dessen Bewegung durch das Lackbad einstellbar ist.

Beim Elektro-Tauchlackieren, auch elektrophoretisches Lackieren genannt, scheiden sich die Lackbestandteile im Lackbad unter dem Einfluß eines elektrischen Feldes an den Werkstücken ab. Es hat sich als zweckmäßig herausgestellt, das elektrische Feld während des Durchganges der Werkstücke durch das Lackbad nicht konstant zu halten, sondern längs des Bewegungsweges zu variieren, insbesondere mit der zurückgelegten Wegstrecke ansteigen zu lassen. Grund für diese Maßnahme ist u. a., daß die sich aufbauende Lackschicht einen elektrischen Widerstand darstellt, welcher den weiteren Aufbau der Lackschicht erschwert.

Es stellt sich somit das Problem, wie für jedes Werkstück die Spannung beim Durchgang durch das Lackbad verändert werden kann. Bei Elektro-Tauchlackiervorrichtungen der eingangs genannten Art, wie sie z. B. in der DE 199 42 556 C2 beschrieben sind, erfolgt die Stromzuführung zum Werkstück über eine in Bewegungsrichtung der zu lackierenden Werkstücke in einzelne Abschnitte geteilte Kontaktschiene; die Abschnitte sind galvanisch getrennt und mit einem Pol einer jedem Abschnitt zugeordneten Spannungsquelle verbunden. Die längs des Bewegungsweges der Werkstücke im Lackbad angeordneten Elektroden sind mit dem anderen Pol der Spannungsquelle verbunden. Nachteilig dabei ist, daß es verhältnismäßig schwierig ist, steuerungstechnisch den Weg jedes einzelnen Werkstückes entlang der verschiedenen Abschnitte der Kontaktschiene zu verfolgen und den Übergang des Werkstückes von einem Abschnitt zum anderen Abschnitt ohne "Sprung" im Potential zu bewerkstelligen. Da die zwischen Elektrode und Werkstück geflossene Ladung als Maß für die aufgebrachte Schichtdicke verwendet wird, ist es erforderlich, auch die Messung des zum Werkstück fließenden Stromes abschnittsweise mit der Bewegung des Werkstückes "mitzuschalten". Schließlich stellen die "Schnitte" in den Kontaktschienen, welche die galvanische Trennung bewirken, auch Unebenheiten in der Kontaktschiene dar, die zu einem Verschleiß der mit den Werkstücken mitbewegten Kontakteinrichtungen führen.

Bei Änderungen des Werkstücks, z. B. der Länge des Werkstücks, oder bei Änderung der Eintauchkurve ändern sich die Positionen der Schnitte zwischen den Kontaktschienen-Abschnitten, so daß für eine optimale Beschichtung eine Anlagenänderung erforderich ist.

Aufgabe der vorliegenden Erfindung ist es, eine Elektro-Tauchlackiervorrichtung der eingangs genannten Art so auszugestalten, daß sie einfacher gesteuert werden kann, flexibel ist und einen geringeren Verschleiß an den Kontakteinrichtungen verursacht.

Diese Aufgabe wird erfindungsgemäß dadurch gelöst, daß
h) die Kontaktschiene auf ihrer gesamten Erstreckung durch das Lackbad ununterbrochen ist;
i) zwischen jeder Kontakteinrichtung und dem zugehörigen Werkstück eine steuerbare Spannungsregeleinheit angeordnet ist;
j) eine Positionsbestimmungseinrichtung vorgesehen ist, welche die momentane Position jedes Werkstückes bestimmt und ein entsprechendes Signal an die Steuerung abgibt;
k) die mindestens eine Steuerung so ausgelegt ist, daß sie aus dem ihr zugeführten Signal der Positionsbestimmungseinrichtung für jedes Werkstück eine Spannung ermittelt, auf welcher das Werkstück an dieser Position liegen soll, und an die Spannungsregeleinheit des entsprechenden Werkstückes ein entsprechendes Steuersignal abgibt.

Erfindungsgemäß wird also auf die abschnittsweise Unterteilung der Kontaktschiene, die mit Schienenschnitten verbunden ist, verzichtet und eine galvanisch durchgängige Kontaktschiene eingesetzt. Um nunmehr an die verschiedenen Werkstücke, die alle von derselben Kontaktschiene ihre Spannung beziehen, unterschiedliche und auch im Verlaufe der Bewegung sich verändernde Potentiale legen zu können, ist jedem Werkstück eine gesonderte Spannungsregeleinheit zugeordnet. Diese wird entsprechend der Position des Werkstückes so angesteuert, daß zu jedem Zeitpunkt das Werkstück auf dem gewünschten Potential liegt. Auf diese Weise läßt sich eine sehr viel feinfühligere Einstellung der Potentiale an den Werkstücken bewerkstelligen als bei der bekannten Einteilung der Kontaktschiene in einzelne Abschnitte. Eine Umstellung auf eine andere Art von Werkstücken ist problemlos allein durch programmiertechnische Maßnahmen möglich. Das Fehlen der Schnitte in der Kontaktschiene wirkt sich auf die Standzeit der Kontakteinrichtungen günstig aus.

Bei der mindesten einen Steuerung kann es sich um die Zentralsteuerung der Vorrichtung handeln. Dies kommt insbesondere dort in Frage, wo die Fördereinrichtung eine Förderkette umfasst und sich alle Werkstücke mit derselben Geschwindigkeit bewegen.

Moderne Vorrichtungen besitzen Fördersysteme mit sich selbständig bewegenden, jeweils mindestens ein Werkstück tragenden Wägen. Da diese Wägen im allgemeinen selbst "intelligent" sind, also eine dezentrale Steuerung aufweisen, kann diese auch für die erfindungsgemäßen Zwecke eingesetzt werden.

Bei einer besonders bevorzugten Ausführungsform der Erfindung weist die Positionsbestimmungseinrichtung eine Positionscodeschiene sowie für jedes Werkstück einen mit dem Werkstück mitbewegten Lesekopf auf, der den lokalen Code der Positionscodeschiene auszulesen in der Lage ist. Hierfür geeignete Positionscodeschienen sind im Handel verhältnismäßig preiswert erhältlich und besitzen eine hohe Genauigkeit.

Alternativ kann ein navigierendes System, beispielsweise ein lasergesteuertes oder GPS-basiertes System, als Positionsbestimmungseinrichtung verwendet werden.

Weiter ist es auch möglich, daß die Positionsbestimmungseinrichtung einen Anwesenheitssensor am Beginn des Bewegungsweges der Werkstücke durch das Lackbad und Geschwindigkeitssensoren für die Werkstücke umfasst, wobei die Steuerung so ausgelegt ist, daß sie aus den erfassten Geschwindigkeiten und der seit dem Ansprechen des Anwesenheitssensors verstrichenen Zeit für jedes Werkstück die momentane Position errechnen kann.

Statt der Geschwindigkeit und der Zeit, die seit dem Passieren des Anwesenheitssensors verstrichen ist, kann auch direkt die zurückgelegte Wegstrecke erfasst und hieraus die momentane Position jedes Werkstückes errechnet werden. Bei mit einer Transportkette arbeitenden Fördersystemen kann die Wegstreckenmessung durch Zählen der vorbeigelaufenen Kettenglieder, bei mit Rädern arbeitenden Fördersystemen durch Zählen der Umdrehungen der Räder erfolgen.

Ein Ausführungsbeispiel der Erfindung wird nachstehend anhand der Zeichnung näher erläutert; die einzige Figur zeigt schematisch die Spannungsversorgung von Fahrzeugkarosserien in einem Elektro-Tauchlackierbad.

Die Zeichnung zeigt insgesamt drei Fahrzeugkarosserien 1a, 1b, 1c, die man in ein mit Lackflüssigkeit gefülltes Lackbecken eingetaucht denken kann, wie es in der oben schon erwähnten DE 199 42 556 C2 beschrieben ist. Das Lackbecken ist in Figur 1 nicht dargestellt, ebenso wenig die Fördereinrichtung, mit welcher die verschiedenen Fahrzeugkarosserien 1a, 1b, 1c durch das Lackbecken kontinuierlich oder intermittierend bewegt werden. In Frage kommt beispielsweise ein Hängeförderer, wie er als Fördereinrichtung 12 in der DE 199 42 556 C2 dargestellt ist, eine Kettenförderer, auf dem die Werkstücke beweglich gehaltert sind, aber auch eine Fördereinrichtung, die von einzelnen, selbständig bewegbaren und steuerbaren Wägen Gebrauch macht.

In dem nicht dargestellten Lackbecken sind in bekannter Weise entlang des Bewegungsweges der Fahrzeugkarosserien 1a, 1b, 1c Gegenelektroden, insbesondere Anoden, platziert, wie dies ebenfalls der DE 199 42 556 C2 zu entnehmen ist. In dem elektrischen Feld, das sich innerhalb der Lackflüssigkeit zwischen den Gegenelektroden und den Fahrzeugkarosserien 1a, 1b, 1c einstellt, erfolgt die Abscheidung der Lackbestandteile auf den Fahrzeugkarosserien 1a, 1b, 1c. Die Amperestundenzahl, die zwischen den Gegenelektroden und den Fahrzeugkarosserien 1a, 1b, 1c beim Durchgang durch das Lackbecken geflossen ist, stellt ein direktes Maß für die Dicke der abgeschiedenen Lackschicht dar.

Um das für die elektrophoretische Abscheidung des Lackes erforderliche elektrische Feld zu erzeugen, müssen die Fahrzeugkarosserien 1a, 1b, 1c während ihrer Bewegung durch das Lackbad mit dem entsprechenden Pol einer Gleichspannungsquelle 20 verbunden werden, im geläufigen Falle der kataphoretischen Tauchlackierung mit deren Minuspol.

### Diese Verbindung geschieht auf folgende Weise:

Entlang des durch das Lackbecken führenden Bewegungsweges der Fahrzeugkarosserien 1a, 1b, 1c, jedoch außerhalb der Lackflüssigkeit, erstreckt sich eine Kontaktschiene 2. Diese Kontaktschiene 2 ist auf ganzer Länge nicht unterbrochen, weist somit nicht die beim Stande der Technik gebräuchlichen "Schnitte" auf, also Stellen, an denen verschiedene Abschnitte der Kontaktschiene 2 elektrisch isoliert aneinander angefügt sind. Die Kontaktschiene 2 ist mit einem Pol, bevorzugt dem Minuspol, der Gleichspannungsquelle 20 verbunden. Es genügt im allgemeinen, wenn die Gleichspannungsquelle 20 eine konstante Ausgangsspannung abgibt, die der maximalen an die Fahrzeugkarosserien 1a, 1b, 1c anzulegenden Spannung entspricht. Der andere Pol der Gleichspannungsquelle 20 ist mit den entlang des Bewegungsweges angeordneten Elektroden, bevorzugt Anoden, verbunden.

Jeder Fahrzeugkarosserie 1a, 1b, 1c ist ein Kontaktschuh 3a, 3b, 3c zugeordnet, welcher, eine elektrische Verbindung herstellend, an der Kontaktschiene 2 entlang gleitet. Die Kontaktschuhe 3a, 3b, 3c sind mit den jeweiligen Fahrzeugkarosserien 1a, 1b, 1c nicht direkt sondern über eine steuerbare Spannungsregeleinheit 4a, 4b, 4c verbunden. Die Spannungsregeleinheiten 4a, 4b, 4c sind so ausgebildet, daß sie entsprechend einem ihnen von einer Steuerung 5 über eine Leitung 6a, 6b, 6c zugeführten Steuersignal die auf der Kontaktschiene 2 liegende Spannung unverändert oder verändert, im allgemeinen verkleinert, an die entsprechende Fahrzeugkarosserie 1a, 1b, 1c weitergeben kann.

Parallel zur Kontaktschiene 2, ebenfalls außerhalb der Lackflüssigkeit, verläuft eine Positionscodeschiene 7. Diese trägt entlang ihrer Längserstreckung an allen Stellen einen auslesbaren Code, der für die Position der fraglichen Stelle steht. Jeder Fahrzeugkarosserie 1a, 1b, 1c ist ein Lesekopf 8a, 8b, 8c zugeordnet, der in der Lage ist, die augenblickliche Position der entsprechenden Fahrzeugkarosserie 1a, 1b, 1c von der Positionscodeschiene 7 abzulesen. Die von den Leseköpfen 8a, 8b, 8c ausgelesenen Signale werden über jeweils eine Leitung 9a, 9b, 9c der Steuerung 5 zugeführt.

Die Steuerung 5 enthält einen Speicher, in dem in geeigneter Weise für jede Fahrzeugkarosserie 1a, 1b, 1c oder jedenfalls für jeden Typ von Fahrzeugkarosserie 1a, 1b, 1c, der auf der Vorrichtung behandelt werden soll, abgespeichert ist, welche Spannung an welcher Stelle entlang des Bewegungsweges an die fragliche Fahrzeugkarosserie 1a, 1b, 1c anzulegen ist.

Die oben beschriebene Elektro-Tauchlackiervorrichtung arbeitet wie folgt:

Sobald eine der Fahrzeugkarosserien 1a, 1b, 1c in den Bereich der Kontaktschiene 2 und damit in den Bereich des Lackbeckens gelangt, wird mit Hilfe des Kontaktschuhes 3a, 3b, 3c eine elektrische Verbindung zur Kontaktschiene 2 hergestellt; der jeweilige Lesekopf 8a, 8b, 8c kommt in die Nähe der Positionscodierschiene 7 und stellt die momentane Position der Fahrzeugkarosserie 1a, 1b, 1c fest. Die entsprechende Information wird nunmehr an die Steuerung 5 abgegeben, die aus ihrem Speicher die Sollspannung ausliest, die an der fraglichen Fahrzeugkarosserie 1a, 1b, 1c an der jeweiligen Stelle herrschen soll. Die Steuerung 5 gibt nunmehr an die entsprechende Spannungsregeleinheit 4a, 4b, 4c über die Leitung 6a, 6b, 6c ein entsprechendes Signal ab, welches dafür sorgt, daß die Spannungsregeleinheit 4 tatsächlich die gewünschte Spannung aus der auf der Kontaktschiene 2 herrschenden Spannung erzeugt und an die Fahrzeugkarosserie 1a, 1b, 1c legt.

Dieser Vorgang wiederholt sich ständig während der Passage der Fahrzeugkarosserie 1a, 1b, 1c durch das Lackbecken. Der Lesekopf 8a, 8b, 8c übermittelt dabei entweder kontinuierlich oder nach Durchgang durch kleine Weginkremente die jeweilige Position und die Steuerung 5 regelt die an der zugehörigen Fahrzeugkarosserie 1a, 1b, 1c liegende Spannung über die Spannungsregeleinheiten 4a, 4b, 4c nach.

Ersichtlich ist es auf diese Weise möglich, einen sehr präzisen Spannungsverlauf für alle Fahrzeugkarosserien 1a, 1b, 1c, die an dieselbe Kontaktschiene 2 angeschlossen sind, während ihrer Fahrt durch das Lackbecken einzustellen.

Die Positioniereinrichtung, welche beim oben beschriebenen Ausführungsbeispiel durch die Positionscodeschiene 7 und die Leseköpfe 8a, 8b, 8c gebildet wurde, kann selbstverständlich auch durch andere Positionsbestimmungseinrichtungen ersetzt werden. Beispielsweise ist ein navigierendes System auf der Basis einer Lasersteuerung oder von GPS verwendbar. Im einfachsten Falle kann auch am Eingang der Bewegungsstrecke durch das Lackbecken ein Sensor angeordnet werden, der das Einlaufen einer Fahrzeugkarosserie meldet. Von dort aus wird die jeweilige Position der Fahrzeugkarosserie aus deren Geschwindigkeit, die ständig ermittelt und überwacht wird, und der verstrichenen Zeit errechnet.

Statt einer zentralen Steuerung können auch dezentrale Steuerungen eingesetzt werden, die den einzelnen Fahrzeugkarosserien zugeordnet sind und sich mit diesen mitbewegen.

## Patentansprüche

1. Elektro-Tauchlackiervorrichtung mit
a) einem Lackbad;
b) einer Fördereinrichtung, mit der die zu lackierenden Werkstücke im Durchlaufverfahren in das Lackbad eingetaucht, durch dieses hindurchbewegt und wieder herausgehoben werden können;
c) einer Spannungsquelle;
d) in dem Lackbad längs des Bewegungsweges der Werkstücke angeordneten Elektroden, die mit einem ersten Pol der Spannungsquelle verbunden sind;
e) einer Kontaktschiene, die sich entlang des Bewegungsweges der Werkstücke erstreckt und mit dem zweiten Pol der Spannungsquelle verbunden ist;
f) für jedes.Werkstück einer Kontakteinrichtung, die mit der Kontaktschiene in Verbindung steht;
g) mindestens einer Steuerung, mit welcher die an jedem Werkstück liegende Spannung während dessen Bewegung durch das Lackbad einstellbar ist;
**dadurch gekennzeichnet, daß**
h) die Kontaktschiene (2) auf ihrer gesamten Erstreckung durch das Lackbad ununterbrochen ist;
i) zwischen jeder Kontakteinrichtung (3a, 3b, 3c) und dem zugehörigen Werkstück (1a, 1b, 1c) eine steuerbare Spannungsregeleinheit (4a, 4b, 4c) angeordnet ist;
j) eine Positionsbestimmungseinrichtung (7, 8a, 8b, 8c) vorgesehen ist, welche die momentane Position jedes Werkstücks (1a, 1b, 1c) bestimmt und ein entsprechendes Signal an die mindestens eine Steuerung (5) abgibt;
k) die mindestens eine Steuerung (5) so ausgelegt ist, daß sie aus dem ihr zugeleiteten Signal der Positionsbestimmungseinrichtung (7, 8a, 8b, 8c) für jedes Werkstück (1a, 1b, 1c) eine Spannung ermittelt, auf welcher das Werkstück (1a, 1b, 1c) an dieser Position liegen soll, und an die Spannungsregeleinheit (4a, 4b, 4c) des entsprechenden Werkstücks (1a, 1b, 1c) ein entsprechendes Steuersignal abgibt.

2. Elektro-Tauchlackiervorrichtung nach Anspruch 1,
**dadurch gekennzeichnet, dass** die mindestens eine Steuerung die Zentralsteuerung (5) der Vorrichtung ist.

3. Elektro-Tauchlackiervorrichtung nach Anspruch 1,
**dadurch gekennzeichnet, dass** für jedes Werkstück eine dezentrale Steuerung vorgesehen ist, die sich mit dem Werkstück mitbewegt.

4. Elektro-Tauchlackiervorrichtung nach einem der Ansprüche 1 bis 3, **dadurch gekennzeichnet, daß** die Positionsbestimmungseinrichtung eine Positionscodeschiene (7) sowie für jedes Werkstück (1a, 1b, 1c) einen mit dem Werkstück (1a, 1b, 1c) mitbewegten Lesekopf (8a, 8b, 8c) aufweist, der den lokalen Code der Positionscodeschiene (7) auszulesen in der Lage ist.

5. Elektro-Tauchlackiervorrichtung nach einem der Ansprüche 1 bis 3, **dadurch gekennzeichnet, daß** die Positionsbestimmungseinrichtung ein navigierendes System ist.

6. Elektro-Tauchlackiervorrichtung nach Anspruch 5,
**dadurch gekennzeichnet, daß** die Positionsbestimmungseinrichtung ein lasergesteuertes System ist.

7. Elektro-Tauchlackiervorrichtung nach Anspruch 5,
**dadurch gekennzeichnet, daß** die Positionsbestimmungseinrichtung ein GPS-basiertes System ist.

8. Elektro-Tauchlackiervorrichtung nach einem der Ansprüche 1 bis 3, **dadurch gekennzeichnet, daß** die Positionsbestimmungseinrichtung einen Anwesenheitssensor am Beginn des Bewegungsweges der Werkstücke durch das Lackbad und Geschwindigkeitssensoren für jedes Werkstück umfasst, wobei die Steuerung so ausgelegt ist, daß sie aus den erfassten Geschwindigkeiten und der seit dem Ansprechen des Anwesenheitssensors verstrichenen Zeit für jedes Werkstück die momentane Position berechnen kann.

9. Elektro-Tauchlackiervorrichtung nach einem der Ansprüche 1 bis 3, **dadurch gekennzeichnet, daß** die Positionsbestimmungseinrichtung einen Anwesenheitssensor am Beginn des Bewegungsweges der Werkstücke durch das Lackbad und für jedes Werkstück eine Einrichtung zur Erfassung der zurückgelegten Wegstrecke umfasst, wobei die Steuerung so ausgelegt ist, daß sie aus den erfassten Wegstrecken seit dem Ansprechen des Anwesenheitssensors für jedes Werkstück die momentane Position berechnen kann.

10. Elektro-Tauchlackiervorrichtung nach Anspruch 9,
**dadurch gekennzeichnet, dass** die Fördereinrichtung eine Transportkette umfasst und dass die Einrichtung zur Erfassung der zurückgelegten Wegstrecke eine Zähleinrichtung für die sich vorbeibewegenden Glieder der Transportkette aufweist.

11. Elektro-Tauchlackiervorrichtung nach Anspruch 9, **dadurch gekennzeichnet, dass** die Fördereinrichtung für jedes Werkstück mindestens ein sich drehendes Rad umfasst und dass die Einrichtung zur Erfassung der zurückgelegten Wegstrecke eine Zähleinrichtung für die Zahl der Umdrehungen des Rades aufweist.

## Claims

1. Electro-dip lacquering device with
a) a lacquer bath;
b) a conveying device, with which the workpieces to be lacquered can be dipped in a continuous operation into the lacquer bath, moved through this and lifted out again;
c) a voltage source;
d) electrodes arranged in the lacquer bath along the movement path of the workpieces, which electrodes are connected to a first pole of the voltage source;
e) a contact rail, which extends along the movement path of the workpieces and is connected to the second pole of the voltage source;
f) a contact device, which is in contact with the contact rail, for each workpiece;
g) at least one control system, with which the voltage present at each workpiece can be set during its movement through the lacquer bath;
**characterized in that**
h) the contact rail (2) is uninterrupted over its entire extension through the lacquer bath;
i) arranged between each contact device (3a, 3b, 3c) and the related workpiece (1a, 1b, 1c) is a controllable voltage adjusting unit (4a, 4b, 4c);
j) a position indicating device (7, 8a, 8b, 8c) is provided, which determines the momentary position of each workpiece (1a, 1b, 1c) and emits a corresponding signal to the at least one control system (5);
k) the at least one control system (5) is designed so that from the signal supplied to it by the position indicating device (7, 8a, 8b, 8c) it determines for each workpiece (1a, 1b, 1c) a voltage at which the workpiece (1a, 1b, 1c) is to be at this position, and emits a corresponding control signal to the voltage adjusting unit (4a, 4b, 4c) of the corresponding workpiece (1a, 1b, 1c).

2. Electro-dip lacquering device according to claim 1, **characterized in that** the at least one control system is the central control system (5) of the device.

3. Electro-dip lacquering device according to claim 1, **characterized in that** provided for each workpiece is a decentralized control system, which moves together with the workpiece.

4. Electro-dip lacquering device according to one of claims 1 to 3, **characterized in that** the position indicating device has a position code rail (7) as well as for each workpiece (1a, 1b, 1c) a reading head (8a, 8b, 8c), which is moved together with the workpiece (1a, 1b, 1c) and is able to read the local code of the position code rail (7).

5. Electro-dip lacquering device according to one of claims 1 to 3, **characterized in that** the position indicating device is a navigating system.

6. Electro-dip lacquering device according to claim 5, **characterized in that** the position indicating device is a laser-controlled system.

7. Electro-dip lacquering device according to claim 5, **characterized in that** the position indicating device is a GPS-based system.

8. Electro-dip lacquering device according to one of claims 1 to 3, **characterized in that** the position indicating device comprises a presence sensor at the start of the movement path of the workpieces through the lacquer bath and velocity sensors for each work-piece, wherein the control system is designed so that it can calculate the momentary position for each workpiece from the velocities recorded and the time that has elapsed since the response of the presence sensor.

9. Electro-dip lacquering device according to one of claims 1 to 3, **characterized in that** the position indicating device comprises a presence sensor at the start of the movement path of the workpieces through the lacquer bath and for each workpiece a device for recording the distance covered, wherein the control system is designed so that it can calculate the momentary position for each workpiece from the distances recorded since the response of the presence sensor.

10. Electro-dip lacquering device according to claim 9, **characterized in that** the conveying device comprises a transport chain and that the device for recording the distance covered has a counting device for the links of the transport chain that are moving past.

11. Electro-dip lacquering device according to claim 9, **characterized in that** the conveying device for each workpiece comprises at least one revolving wheel and that the device for recording the distance covered has a counting device for the number of revolutions of the wheel.

## Revendications

1. Dispositif de peinture par immersion électrique comportant
a) un bain de peinture ;
b) un dispositif de transport avec lequel les pièces à peindre peuvent, en continu, être immergées dans le bain de peinture, transportées à travers celui-ci puis sorties du bain ;
c) une source de tension ;
d) des électrodes disposées dans le bain de peinture le long du chemin de déplacement des pièces, lesquelles électrodes sont reliées à un pôle de la source de tension ;
e) un rail de contact qui s'étend le long du chemin de déplacement des pièces et qui est relié au deuxième pôle de la source de tension ;
f) pour chaque pièce, un dispositif de contact qui est relié au rail de contact ;
g) au moins une commande avec laquelle la tension appliquée à chaque pièce pendant son déplacement à travers le bain de peinture est réglable ;
**caractérisé en ce que**
h) le rail de contact (2) est ininterrompu sur toute son extension à travers le bain de peinture ;
i) une unité de régulation de tension commandable (4a, 4b, 4c) est disposée entre chaque dispositif de contact (3a, 3b, 3c) et la pièce (1a, 1b, 1c) correspondante ;
j) il est prévu un dispositif de détermination de position (7, 8a, 8b, 8c) qui détermine la position courante de chaque pièce (1a, 1b, 1c) et délivre un signal correspondant à ladite au moins une commande (5) ;
k) ladite au moins une commande (5) est conçue de manière à déterminer pour chaque pièce (1a, 1b, 1c), à partir du signal du dispositif de détermination de position (7, 8a, 8b, 8c) qui lui est amené, une tension à laquelle la pièce (1a, 1b, 1c) doit se trouver à cette position et à délivrer un signal de commande correspondant à l'unité de régulation de tension (4a, 4b, 4c) de la pièce (1a, 1b, 1c) correspondante.

2. Dispositif de peinture par immersion électrique selon la revendication 1, **caractérisé en ce que** ladite au moins une commande est la commande centrale (5) du dispositif.

3. Dispositif de peinture par immersion électrique selon la revendication 1, **caractérisé en ce qu'**il est prévu pour chaque pièce une commande décentralisée qui se déplace avec la pièce.

4. Dispositif de peinture par immersion électrique selon l'une des revendications 1 à 3, **caractérisé en ce que** le dispositif de détermination de position présente un rail de codage de position (7) ainsi que pour chaque pièce (1a, 1b, 1c) une tête de lecture (8a, 8b, 8c) déplacée avec la pièce (1a, 1b, 1c), qui est en mesure de lire le code local du rail de codage de position (7).

5. Dispositif de peinture par immersion électrique selon l'une des revendications 1 à 3, **caractérisé en ce que** le dispositif de détermination de position est un système de navigation.

6. Dispositif de peinture par immersion électrique selon la revendication 5, **caractérisé en ce que** le dispositif de détermination de position est un système piloté par laser.

7. Dispositif de peinture par immersion électrique selon la revendication 5, **caractérisé en ce que** le dispositif de détermination de position est un système basé sur le GPS.

8. Dispositif de peinture par immersion électrique selon l'une des revendications 1 à 3, **caractérisé en ce que** le dispositif de détermination de position comprend un capteur de présence au début du chemin de déplacement des pièces à travers le bain de peinture et des capteurs de vitesse pour chaque pièce, la commande étant conçue de manière à pouvoir calculer pour chaque pièce la position courante à partir des vitesses saisies et du temps écoulé depuis le déclenchement du capteur de présence.

9. Dispositif de peinture par immersion électrique selon l'une des revendications 1 à 3, **caractérisé en ce que** le dispositif de détermination de position comprend un capteur de présence au début du chemin de déplacement des pièces à travers le bain de peinture et, pour chaque pièce, un dispositif de saisie de la distance parcourue, la commande étant conçue de manière à pouvoir calculer pour chaque pièce la position courante à partir des distances saisies depuis le déclenchement du capteur de présence.

10. Dispositif de peinture par immersion électrique selon la revendication 9, **caractérisé en ce que** le dispositif de transport comprend une chaîne de transport et que le dispositif de saisie de la distance parcourue présente un dispositif de comptage pour les maillons de la chaîne de transport se déplaçant devant lui.

11. Dispositif de peinture par immersion électrique selon la revendication 9, **caractérisé en ce que** le dispositif de transport comprend pour chaque pièce au moins une roue tournante et que le dispositif de saisie de la distance parcourue présente un dispositif de comptage pour le nombre de tours de la roue.
